# FASCICULE DE BREVET EUROPEEN

(11) **EP 1 014 825 B1**
(45) Date de publication et mention de la délivrance du brevet: **23.07.2003**
(21) Numéro de dépôt: 98913816.9
(22) Date de dépôt: 03.03.1998
(51) Int. Cl.: A45C 11/22, A45C 13/00

(54) **ETUI ETANCHE EN PARTICULIER A L'EAU DE MER S'OUVRANT PAR SIMPLE PRESSION SUR DEUX POINTS OPPOSES**
EIN INSBESONDERE FÜR MEERESWASSER DICHTES ETUI, DAS SICH DURCH DRUCK AUF ZWEI GEGENÜBERLIEGENDE SEITEN ÖFFNET
WATERPROOF CASE IN PARTICULAR TO SEA WATER OPENING BY MERE PRESSURE ON TWO OPPOSITE POINTS

(30) Priorité: 06.03.1997 FR 9702891; 10.02.1998 FR 9801799
(43) Date de publication de la demande: 05.07.2000
(73) Titulaire: Denko, Jacques, F-13012 Marseille (FR)
(72) Inventeur: Denko, Jacques, F-13012 Marseille (FR)
(74) Mandataire: Roman, Michel
(86) Numéro de dépôt international: FR9800414
(87) Numéro de publication internationale: WO98038887

(56) Documents cités:
- FR-A- 2 005 025
- GB-A- 2 209 928
- US-A- 1 671 385
- US-A- 2 039 887
- US-A- 5 623 980

## Description

La présente invention a pour objet un étui étanche, en particulier à l'eau de mer, s'ouvrant par simple pression sur deux points opposés.

Il a pour objet la protection de divers objets tels que pièces de monnaie, billets de banque, clés, papiers d'identité, contre l'eau, la transpiration le sable, la poussière, etc.
Il est en particulier destiné aux baigneurs et leur permet de conserver sur eux leurs objets de valeur lorsqu'ils se livrent à des ébats nautiques tels que natation, plongeon, planche à voile ou autre.

Il existe à ce jour un certain nombre de dispositifs destinés à protéger des objets contre l'eau de mer. On connaît en particulier des ceintures comportant un ou plusieurs compartiments étanches, mais il s'agit de systèmes relativement onéreux et encombrant dont l'usage peut difficilement se généraliser.

Les brevets N° FR 2 513 864 et N° FR 2 517 183, déposés par l'auteur de la présente demande, font état d'un étui souple étanche de forme aplatie comportant sur l'une de ses faces une découpe dans laquelle s'ajuste un couvercle rigide grâce à une gorge ménagée soit à la périphérie de cette découpe, soit à la périphérie du couvercle.
La nécessité de devoir insérer le couvercle dans la gorge de l'étui, ou les bords de la découpe dans celle du couvercle rend les opérations d'ouverture et de fermeture malaisées et il peut arriver que le couvercle soit égaré.
Le brevet N° US 2 039 887 (J. J. COLLETTI) décrit une bourse constituée d'une poche en matériau imperméable à fermeture étanche formée d'une paire de bandes élastiques comportant des gorges et nervures s'encastrant les unes dans les autres.
Ce genre de dispositif étant surtout destiné à être utilisé sur la plage, des grains de sable risquent de se loger dans les gorges en compromettant l'étanchéité de l'ensemble.

Le dispositif selon la présente invention a pour objectif de. remédier à cet état de choses en permettant la réalisation d'un étui parfaitement étanche et d'un coût de fabrication peu élevé pouvant se placer dans la poche se suspendre au cou ou s'accrocher sur tout support vestimentaire, afin de permettre à l'usager de ne pas se séparer de ses billets ou papiers lorsqu'il se baigne.

Il est constitué d'une pochette aplatie réalisée de préférence en une seule pièce en matière synthétique et comportant sur la face interne des bords de l'ouverture au moins un joint compressible collé ou scellé qui est plaqué un contre le second joint ou contre le bord opposé de manière à rendre la pochette parfaitement étanche lorsqu'aucune pression n'est exercée, les parois du dispositif étant agencées pour qu'une pression sur les extrémités latérales de ces bords provoquant leur écartement en permettant l'accès à l'intérieur du dispositif.

Sur les dessins annexés, donnés à titre d'exemples non limitatifs de formes de réalisation de l'objet de l'invention:
les figures 1 et 2 représentent respectivement en perspective axonométrique, l'étui ouvert et fermé,
la figure 3 est une coupe verticale transversale suivant les flèches A-A' de la figure 2,
la figure 4 représente les lames d'acier destinées à augmenter la pression de fermeture et
la figure 5 représente l'invention, les lames d'acier n'étant pas visibles.

Le dispositif, figures 1 à 5, est constitué d'un étui 1 formant une pochette aplatie de forme générale rectangulaire, fermée sur trois côtés 2, 3, 4, et dont les bords 5, 6 du quatrième côté peuvent se rapprocher pour assurer une fermeture étanche, ou s'écarter pour permettre de remplir ou vider la pochette.

L'étui 1 est fabriqué en matériau semi-rigide ou souple, et agencé de telle manière que les bords 5, 6 plaquent l'un contre l'autre lorsque aucun effort n'est exercé (figure 1), une pression effectuée suivant les flèches P-P' sur les extrémités latérales de ces bords provoquant leur déformation en arcs de cercle et un écartement suffisant pour permettre l'accès au contenu du dispositif (figure 2).
Ce dernier est de préférence réalisé en une seule pièce dans un matériau résistant à l'eau de mer, tel que matière synthétique injectée ou thermoformée par soufflage, ou encore mise en oeuvre par toute technique permettant d'obtenir le même résultat.
Au moins l'une des faces internes des bords 5, 6 du quatrième côté est revêtue d'un joint 7, 8 compressible, par exemple en mousse d'élastomère, déterminés de façon à ce que l'étui soit parfaitement étanche au repos, lorsqu'aucune pression n'est exercée sur les extrémités latérales des bords.
Le ou les joints 7, 8 peuvent être fixés par collage, ou par thermosoudage lors de la fabrication de l'étui 1.

Afin de présenter une rigidité suffisante pour garantir l'étanchéité de l'ensemble, les bords 5, 6 pourront avantageusement présenter une épaisseur plus forte que celle des parois 9, 10 de la pochette 1.
Selon une variante d'exécution la force de fermeture est obtenue grâce à des lames d'acier 11, 12 incorporées dans les parois 9, 10 de l'étui 1, par exemple entre ces parois et les joints 7, 8 d'étanchéité. Cette disposition permet d'utiliser un matériau souple pour la fabrication de la pochette (figure 5).
Une bride 13 pourra être prévue sur l'une des faces externes du dispositif, dans laquelle on peut passer une ceinture afin de fixer l'étui à la taille (figure 3). De même, les côtés de la pochette pourront comporter des oeillets 14 susceptibles de recevoir un cordon ou une chaînette se passant au cou ou permettant de suspendre l'étui 1 (figure 1).

Grâce à sa simplicité, à sa facilité d'utilisation et à son faible coût de revient, le dispositif qui vient d'être décrit se prête particulièrement bien à la réalisation de porte-monnaie, de porte-clés ou de porte-cartes pouvant être utilisés en tous lieux et en toutes circonstances et en particulier sur la plage.

Le positionnement des divers éléments constitutifs donne à l'objet de l'invention un maximum d'effets utiles qui n'avaient pas été, à ce jour, obtenus par des dispositifs similaires.

## Revendications

1. Étui étanche, en particulier à l'eau de mer, s'ouvrant par simple pression sur deux points opposés, destiné en particulier aux baigneurs et ayant pour objet la protection de divers objets tels que pièces de monnaie, billets de banque, clés, papiers d'identité, contre l'eau, la transpiration, le sable, la poussière, etc, agencé de manière à ce qu'une pression sur les extrémités latérales des bords (5,6) de l'ouverture provoque leur écartement en permettant l'accès à l'intérieur du dispositif,
**caractérisé par** la combinaison d'une part, de lames d'acier (11, 12) incorporées dans les parois (9, 10) de l'étui (1) et aptes à assurer la force de fermeture et, d'autre part, de deux joints (7, 8) compressibles collés ou scellés sur la face interne des bords (5, 6) de l'ouverture et présentant une géométrie creuse permettant de réaliser un effet ventouse, les dits joints étant déterminés de façon à ce que l'étui soit parfaitement étanche au repos, lorsqu'aucune pression n'est exercée sur les extrémités latérales des bords.

2. Étui étanche selon la revendication 1, se caractérisant par le fait que les lames d'acier (11, 12) sont disposées entre les deux joints (7, 8) et les parois (9, 10) de l'étui (1).

3. Étui étanche selon l'une quelconque des revendications précédentes, se caractérisant par le fait que le ou les joints (7, 8) sont réalisés en mousse d'élastomère fixés par collage ou par thermo-soudage.

4. Étui étanche selon l'une quelconque des revendications précédentes, se caractérisant par le fait que l'une des faces externes dudit étui est pourvue d'une bride (13) dans laquelle peut passer une ceinture.

5. Étui étanche selon l'une quelconque des revendications précédentes, se caractérisant par le fait que ses côtés comportent des oeillets (14) susceptibles de recevoir un cordon ou une chaînette se passant au cou ou permettant de suspendre ledit étui.

## Patentansprüche

1. Dichtes Etui, insbesondere gegen Meerwasser, das sich durch Zusammendrücken der beiden gegenüberliegenden Enden öffnet, bestimmt insbesondere für Badende und zum Schutz verschiedener Gegenstände, zum Beispiel Münzen, Geldscheine, Schlüssel und Personalausweise vor Wasser, Schweiß, Sand, Staub usw., das so gestaltet ist, dass ein Druck auf die gegenüberliegenden seitlichen Enden der Kanten (5, 6) der Öffnung die Kanten voneinander weg bewegt und so den Zugang zum Innenraum der Vorrichtung freigibt,
**gekennzeichnet durch** die Kombination von Stahlfedern (11, 12), die in die Wandungen (9, 10) des Etuis (1) eingearbeitet und in der Lage sind, die Schließkraft aufzubringen, mit zwei komprimierbaren Dichtungen (7, 8), die auf die Innenseite der Kanten (5, 6) der Öffnung geklebt oder in sie eingelassen sind und eine Vertiefung aufweisen, mit der eine Saugnapfwirkung realisiert werden kann, wobei die genannten Dichtungen so gestaltet sind, dass das Etui in Ruhestellung, wenn kein Druck auf die seitlichen Enden ausgeübt wird, absolut dicht ist.

2. Dichtes Etui gemäß Anspruch 1, **gekennzeichnet dadurch, dass** die Stahlfedern (11, 12) zwischen den beiden Dichtungen (7, 8) und den Wandungen (9, 10) des Etuis (1) angeordnet sind.

3. Dichtes Etui gemäß einem der vorherigen Ansprüche, **gekennzeichnet dadurch, dass** eine oder beide Dichtungen (7, 8) aus Elastomerschaum gefertigt sind und durch Kleben oder thermisches Schweißen befestigt werden.

4. Dichtes Etui gemäß einem der vorherigen Ansprüche, **gekennzeichnet dadurch, dass** eine der Außenseiten des genannten Etuis mit einem Bügel (13) versehen ist, durch den ein Gürtel geführt werden kann.

5. Dichtes Etui nach einem der vorstehenden Ansprüche, **gekennzeichnet dadurch, dass** seine Seiten mit Ösen (14) versehen sind, durch die eine Schnur oder Kette geführt werden kann, mit denen das genannte Etui am Hals getragen oder aufgehängt werden kann.

## Claims

1. Case which seals when closed, in particular in the sea, opened by pressing on two opposite points, for use in particular by bathers and for the purposes of protecting various objects such as coins, bank notes, keys, ID papers, against water, transpiration, sand, dust, etc., arranged so that pressing on the lateral ends of the opening edges (5, 6) causes them to move apart and gives access to the inside of the device,
**characterized by** the combination on the one hand of steel blades (11, 12) incorporated in walls (9, 10) of case (1) and capable of applying the closing force and, on the other, of two compressible seals (7, 8) bonded or sealed on the inside of opening edges (5, 6) and with hollowed shape so as to have a suction effect, the said seals being designed so that the case is perfectly tight when closed, when no pressure is applied on the lateral ends of the edges.

2. Case which seals when closed according to claim 1, **characterized in that** steel blades (11, 12) are arranged between two seals (7, 8) and walls (9, 10) of case (1).

3. Case which seals when closed according to any one of the aforesaid claims, **characterized in that** seal(s) (7, 8) are in elastomer foam fixed by bonding or by heat-welding.

4. Case which seals when closed according to any one of the aforesaid claims, **characterized in that** one of the external faces of the said case is equipped with a flange (13) through which a belt can be passed.

5. Case which seals when closed according to any one of the aforesaid claims, **characterized in that** its sides have eyelets (14) that can receive a length of string or a chain fastened around the neck for hanging the said case.
